# EUROPÄISCHE PATENTSCHRIFT

(11) **EP 0 007 637 B1**
(45) Veröffentlichungstag und Bekanntmachung des Hinweises auf die Patenterteilung: **23.09.1981**
(21) Anmeldenummer: 79102685.9
(22) Anmeldetag: 27.07.1979
(51) Int. Cl.: D06F 37/10, D06F 37/18, D06F 37/28, D06F 39/14, E05B 47/00

(54) **Verriegelungsvorrichtung für Türen von Haushaltmaschinen**
Locking device for doors of domestic machines
Dispositif de verrouillage des portes d'appareils ménagers

(30) Priorität: 02.08.1978 DE 2833860
(43) Veröffentlichungstag der Anmeldung: 06.02.1980
(73) Patentinhaber: Ellenberger & Poensgen GmbH, D-90518 Altdorf (DE)
(72) Erfinder: Krasser, Fritz, D-8503 Altdorf (DE)
(74) Vertreter: Tergau, Enno, Dipl.-Ing.

## Beschreibung

Die Erindung betrifft eine Verriegelungsvorrichtung für Türen von Haushaltsmaschinen, insbesondere von Waschmaschinen gemäß dem Oberbegriff des Anspruchs 1.

Elektrisch betriebene Verriegelungsvorrichtungen, die insbesondere bei Waschmaschinentüren verwendet werden, sind bereits bekannt, beispielsweise aus der DE-A-22 58 812. Die bekannten Verriegelungsvorrichtungen weisen ein Gehäuse zur Unterbringung der elektrischen und der mechanischen Schaltteile sowie einen meist quer zur Längsrichtung des Gehäuses verschiebbaren Stößel auf, der das eigentliche Verriegelungsglied darstellt. Der Stößel wird bei den meisten bekannten Verriegelungsvorrichtungen mit Hilfe von Bimetallstreifen verschoben. Bei der Vorrichtung gemäß der DE-A-22 58 812 ist zusätzlich ein Elektromagnet vorgesehen, der den Stößel bei Erregung schnell in die Verriegelungsstellung verschiebt. Die mechanische Arretierung dieser Stellung erfolgt durch einen Winkelhebel, der bei der Verschiebung des Stößels durch die Kraft einer Drehfeder mitgenommen wird und an dem ein Zapfen befestigt ist, der bei Erreichen der Stößelendlage hinter eine Haltenase greift und dort einrastet. Das Zurückverschieben des Stößels in die Entriegelungsstellung erfolgt mit Hilfe eines Bimetallstreifens, der durch seine Biegebewegung die erwähnte Haltenase zurückschiebt und so den Drehhebel mitsamt dem Zapfen entarretiert.

Aus der DE-A-2 303 226 ist ein Verschluß für Haushaltsmaschinendeckel, -türen u. dgl. bekannt, der einen elektromagnetischen Stelltrieb mit Rückstellfeder aufweist, an den ein Hebelgetriebe mit Gabelfalle und Sperrhebel angeschlossen ist. Der elektromagnetische Stelltrieb wird zum Zwecke der Entriegelung impulsartig erregt, wobei der Impuls z. B. mittels eines Druckknopfschalters ausgelöst wird. Die Verschiebung des Sperrgliedes in die entgegengesetzte Stellung, also die Verriegelung, erfolgt mechanisch durch die Gabelfalle und den Sperrhebel.

Bei Waschmaschinen neuerer Bauart werden halbelektronische oder auch vollelektronische Steuerungsschaltungen eingesetzt, die beispielsweise mit Hilfe von Mikroprozessoren arbeiten. Bei Schaltungen dieser Art erhält die Verriegelungsvorrichtung für die Waschmaschinentür ihre Befehle ausschließlich in Form von Impulsen, und zwar sowohl für die Verrieglung als auch für die Entriegelung.

Der Erfindung liegt die Aufgabe zugrunde, eine Verriegelungsvorrichtung für Türen von Haushaltsmaschinen, insbesondere von Waschmaschinen, so auszugestalten, daß sie ausschließlich durch Impulse steuerbar ist, wobei der Stößel nach jedem Impuls abwechselnd in eine stabile Verriegelungsstellung oder in eine stabile Entriegelungsstellung verschoben wird. Diese Aufgabe wird durch die Merkmale im Kennzeichen des Anspruchs 1 gelöst.

In dem Unteranspruch 2 ist eine bevorzugte Ausführungsform der Verriegelungsvorrichtung angegeben, die sich durch einen besonders einfachen Aufbau auszeichnet und bei welcher nur wenige Teile verwendet sind. In dem Unteranspruch 3 ist eine weitere bevorzugte Ausführungsform der Verriegelungsvorrichtung angegeben, die gegenüber der Ausführungsform nach Anspruch 2 den besonderen Vorteil aufweist, daß sie auch bei stärkeren Erschütterungen sicher in der jeweils vorgesehenen Endstellung verbleibt. In den weiteren Unteransprüchen sind bevorzugte Ausgestaltungen der Verriegelungsvorrichtung beschrieben, die geeignet sind, um bei einfachstem Aufbau die Betriebssicherheit der Vorrichtung und/oder die Einfachheit der Montage zu erhöhen.

Nachfolgend wird die Erfindung anhand der Zeichnungen näher erläutert. Es zeigt
Fig. 1 eine Draufsicht auf eine erste Ausführungsform einer Verriegelungsvorrichtung, wobei der Stößel sich in der Entriegelungsstellung befindet;
Fig. 2 einen Teilausschnitt aus Fig. 1, wobei der Stößel im Augenblick der Verriegelung dargestellt ist;
Fig. 3 einen Teilausschnitt aus Fig. 1, wobei der Stößel im Augenblick der Entriegelung dargestellt ist;
Fig.4 eine Teildraufsicht auf eine zweite Ausführungsform der Verriegelungsvorrichtung, wobei der Stößel sich in der Entriegelungsstellung befindet;
Fig. 5 einen Teilausschnitt aus Fig. 4, wobei der Stößel im Augenblick der Verriegelung dargestellt ist und
Fig. 6 einen Teilausschnitt aus Fig. 4, wobei der Stößel im Augenblick der Entriegelung dargestellt ist.

In Fig. 1 ist eine Gehäuseschale 1 dargestellt, in welche bereits alle funktionswichtigen Teile eingesetzt sind. Die Gehäuseschale 1 wird nach der Montage mit einem nicht dargestellten Deckel verschlossen, der auf an der Gehäuseschale angeformte Zapfen aufgesteckt und anschließend beispielsweise durch Warmstauchen der Zapfen oder auch nur durch Verkleben befestigt wird.

Die Verriegelungsvorrichtung weist ferner einen Stößel 12 auf, der über einen Lagerstab 12b mit einem im Inneren der Gehäuseschale 1 angeordneten Fortsatz 14 verbunden ist. Zur besseren Lagerung des Fortsatzes 14 weist dieser noch einen weiteren Lagerstab 12a auf. Der Stößel 12, die Lagerstäbe 12a und 12b sowie der Fortsatz 14 sind in Richtung eines Doppelpfeils 31 hin- und herschiebbar. Damit dies möglich ist, muß der Fortsatz 14 kürzer sein als die innere lichte Weite der Gehäuseschale 1.

In der Gehäuseschale 1 ist ferner ein Elektromagnet angeordnet, der aus einem Spulenkörper 2, einer Erregerwicklung 3, einem Magnetjoch 6 sowie einem Anker 7 besteht. Die Anschlußenden 4 und 4' der Erregerwicklung 3 sind elektrisch mit Anschlußstiften 5 und 5' verbunden. Der Anker 7 ist in Richtung eines Doppelpfeiles 30 verschiebbar im Inneren des Spulenkörpers 2 gelagert. Verriegelungsvorrichtungen für Türen von Haushaltsmaschinen mit im Vorrichtungsgehäuse gelagerten zwischen zwei Endstellungen verschiebbarem Stößel sowie einem auf die Stößelstellung einwirkenden Elektromagneten sind an sich bekannt.

Zwischen dem Anker 7 des Elektromagneten und dem Stößel 12 ist eine mechanische Umschalteinrichtung angeordnet, welche bei Verschiebung des Ankers 7 den Stößel 12 mitsamt dem Fortsatz 14 jeweils in die eine oder andere Endlage bringt und ihn dort stabil festhält. Die Umschalteinrichtung weist neben dem Fortsatz 14 einen Schieber 8 mit einer angeformten Fahne 13 sowie eine Druckfeder 9 auf, die zwischen einem am Schieber 8 ausgebildeten Zapfen 11 und einem vom Fortsatz 14 vorstehenden Zapfen 11 b angeordnet ist. Am Fortsatz 14 ist ferner eine zum Schieber 8 hin ausgerichtete Anschlagfläche in Form eines umgekehrten W's ausgebildet, die symmetrisch zu dem Zapfen 11 b angeordnet ist. Die Anschlagfläche besteht aus zwei beidseits des Zapfens 11 angeordneten, in entgegengesetzten Richtungen verlaufenden, schrägen Flächen 15a und 15b und aus zwei sich daran anschließenden, zum Schieber hin verlaufenden schrägen Flächen 16a und 16b.

Ferner ist an dem Fortsatz 14 des Stößels 12 eine Verlängerung 19 angeformt, an bzw. in der eine Kontaktbrücke 20 ausgebildet ist; in dem Gehäuse 1 sind dieser Kontaktbrücke 20 zwei Anschlüsse 21 und 21' zugeordnet. Wie aus Fig. 1 zu ersehen, ist in der nichtverried^{l}elten Stellung der Signalstromkreis geöffnet, während er in der verriegelten Stellung der Fig. 2 geschlossen ist. Mit Hilfe dieses Signalstromkreises kann die mechanische Verriegelung bzw. Entriegelung der Steuerung durch die jeweilige Kontaktstellung angezeigt werden. Mit Hilfe dieses Signalstromkreises können dann auch Störungen in der Verriegelungsvorrichtung erfaßt werden.

Die Verriegelungsvorrichtung arbeitet folgendermaßen: Wenn sich der Stößel 12 und der Fortsatz 14 in der in Fig. 1 wiedergegebenen Stellung befinden, entspricht dies der »entriegelten« Stellung. Hierbei liegt dann der Fortsatz 14 mit seiner linken Stirnfläche an der entsprechenden Wand der Gehäuseschale 1 an und wird durch die Druckfeder 9 dadurch in dieser Stellung gehalten, daß der Zapfen 11b des Fortsatzes 14 gegenüber der Gehäuselängsachse 17 in Fig. 1 etwas nach links versetzt ist, während der Zapfen 11 am Schieber 8, gegen welchen sich das andere Ende der Druckfeder 9 abstützt, genau auf der Gehäuselängsachse 17 liegt.

Wenn nun der Strom in der Erregerwicklung 3 eingeschaltet und damit ein Magnetfeld in dem Elektromagneten aufgebaut wird, wird der Anker 7 in das Magnetfeld hineingezogen. Er stößt dann in Fig. 1 mit seiner oberen Stirnfläche gegen die entsprechende untere Stirnfläche des Schiebers 8 und verschiebt diesen entgegen der Kraft der Druckfeder 9 nach oben. Dadurch wird dann die Fahne 13, welche aus stauchfestem, aber elastischem Werkstoff besteht, gegen die schräge Fläche 15b gestoßen, wird dort umgelenkt und stößt gegen die steilere, schräge Fläche 16b. Hierbei bewegt sie den Fortsatz 14 und damit den Stößel 12 nach rechts, bis die rechte Stirnfläche an der entsprechenden Innenwand der Gehäuseschale 1 anliegt. Dieser Zustand ist in Fig. 2 dargestellt. Bei Abschalten der Erregerwicklung nach Beendigung des Erregungsimpulses drückt dann die Feder 9 den Schieber 8 und damit auch den Anker 7 nach unten, bis der Anker 7 in Fig. 1 gegen den unteren Anschlag 10 stößt. Da der Zapfen 11b infolge der Verschiebung des Fortsatzes 14 nun so weit nach rechts bewegt worden ist, daß er in Fig. rechts von der Gehäuselängsachse 17 liegt, drückt die Feder 9 den Fortsatz 14 in die in Fig. 2 wiedergegebene Stellung, in welcher die rechte Stirnfläche des Fortsatzes an der entsprechenden Gehäuseinnenwand anliegt. Der Stößel 12 und der Fortsatz 14 befinden sich dann in einer stabilen Lage.

Dieser Vorgang wiederholt sich in umgekehrter Richtung, sobald der Elektromagnet erneut impulsförmig erregt wird. Hierdurch wird dann der Anker 7 wieder in das Magnetfeld gezogen und verschiebt den Schieber 8 nach oben. Die Fahne 13 stößt nunmehr gegen die schräge Fläche 15a, wird von dieser umgelenkt und stößt dann gegen die steilere, schräge Fläche 16a. Dadurch wird der Fortsatz 14 solange nach links bewegt, bis seine linke Stirnfläche an der zugeordneten Gehäuseinnenwand anliegt. Die Druckfeder 9 schnappt hierbei um und nimmt nunmehr wieder die ursprüngliche Lage (Fig. 1) ein. Der Augenblick des Umschnappens ist in Fig. 3 dargestellt.

Vorteilhafterweise ist der Zapfen 11 des Schiebers 8 auf der Gehäuselängsachse 17 angeordnet, die gleichzeitig die Achse des Schiebers 8 ist. Der Zapfen 11b am Fortsatz 14 muß neben der Längsachse 17 liegen, wobei der Abstand des Mittelpunktes des Zapfens 11b von der Längsachse 17 vorzugsweise kleiner als der Verschiebeweg des Fortsatzes 14 ist. Ferner wird vorteilhafterweise als Druckfeder 9 eine sogenannte Schenkelfeder verwendet. Federn dieser Art sind grundsätzlich bekannt, und eignen sich infolge ihres einfachen Aufbaus besonders gut für die Montage. Desweiteren können vorteilhafterweise der Schieber 8 und die Fahne 13 einstückig aus Kunststoff hergestellt sein. Hierdurch ist dann eine kompakte Montageeinheit geschaffen, die leicht in die offene Gehäuseschale 1 eingelegt werden kann.

Da in der Praxis festgestellt werden mußte, daß die vorbeschriebene Ausführungsform vor allem dann nicht immer störungsfrei arbeitet, wenn die Verriegelungsvorrichtung Erschütterungen ausgesetzt ist, ist eine weitere verbesserte Ausführungsform der Verriegelungsvorrichtung geschaffen worden, die nunmehr anhand der Fig. 4 bis 6 beschrieben wird. Hierbei sind die gleichen Teile mit denselben Bezugszeichen bezeichnet und entsprechende Teile sind mit den gleichen, mit einem Strichindex versehenen Bezugszeichen bezeichnet. Der Hauptunterschied zwischen der Ausführungsform nach den Fig. 1 bis 3 und der Ausführungsform nach den Fig. 4 bis 6 besteht darin, daß zwischen dem Fortsatz 14' und dem Schieber 8' ein Umschaltteil 22 angeordnet ist, das um einen ortsfesten Lagerzapfen 23 der Gehäuseschale 1 gelagert ist. Das Umschaltteil 22 besitzt auf der dem Fortsatz 14' zugewandten Seite einen gabelartigen Einschnitt 24, welcher den vom Fortsatz 14' vorstehenden Zapfen 11b' teilweise umgreift. Auf der Unterseite des Umschaltteils 22 ist eine zum Schieber 8' hin ausgerichtete Anschlagfläche in Form eines umgekehrten W's ausgebildet, welche symmetrisch zu dem Lagerzapfen 23 an dem Umschaltteil 22 ausgebildet ist und im einzelnen die schrägen Flächen 15a', 15b', 16a' und 16b' aufweist, welche in der ersten Ausführungsform den entsprechenden Flächen 15a, 15b, 16a und 16b der an dem Fortsatz 14 ausgebildeten Anschlagfläche entsprechen. Ferner ist auf der Oberseite des Umschaltteils 22 ein Ansatz 22a ausgebildet. Zwischen dem Ansatz 22a und dem Zapfen 11 a' am Schieber 8' ist eine S-förmige Druckfeder 9' eingesetzt. Die Form des Schiebers 8' in den Fig.4 bis 6 wurde gegenüber der Form des Schiebers 8 in den Fig. 1 bis 3 etwas geändert, um dessen Beweglichkeit bei einer möglichst geringen Kraftaufwendung zu verbessern.

Die Funktionsweise der zweiten Ausführungsform ist im Prinzip die gleiche wie die der ersten Ausführungsform. Beim Einschalten der Erregerwicklung 3 und dem damit verbundenen Aufbau eines Magnetfeldes im Elektromagneten wird der Anker 7 in das Magnetfeld hineingezogen und stößt dann mit seiner oberen Stirnfläche gegen den Schieber 8' und bewegt diesen entgegen der Kraft der S-förmigen Druckfeder 9' nach oben. Dadurch wird die Fahne 13', die ebenfalls aus stauchfestem, aber elastischem Werkstoff besteht, gegen die schräge Fläche 15a' der Anschlagfläche des Umschaltteils 22 gestoßen, wird durch diese umgelenkt und stößt gegen die steilere, schräge Fläche 16a' am Umschaltteil 22. Dadurch wird, wie aus Fig. 5 zu ersehen ist, das Umschaltteil im Uhrzeigersinn verschwenkt und nimmt über seinen gabelartigen Einschnitt 24 den Zapfen 11 b' des Fortsatzes 14' mit, so daß der Fortsatz 14' und der mit ihm verbundene Stößel 12' nach rechts verschoben werden. Dieser Zustand ist in Fig. 6 dargestellt. Nach Abschalten des Erregungsimpulses drückt dann die Feder 9' den Schieber 8' und damit den Anker 7 nach unten, bis er gegen den nicht dargestellten Anschlag am unteren Ende des Gehäuses stößt. Durch die Verschwenkung des Umschaltteils 22 im Uhrzeigersinn ist der Zapfen 11b' des Fortsatzes 14' in Fig. 5 so weit nach rechts bewegt worden, daß er rechts von der Gehäuselängsachse 17 liegt und in dieser Stellung durch die Feder 9' gehalten wird, wobei dann die rechte Stirnfläche des Fortsatzes 14' an der entsprechenden Gehäuseinnenwand anliegt. Damit befinden sich dann der Fortsatz 14' und der Stößel 12' in einer stabilen Lage.

Dieser Vorgang wiederholt sich ähnlich wie bei der ersten Ausführungsform in umgekehrter Richtung, sobald der Elektromagnet erneut impulsförmig erregt wird. Die Fahne 13 stößt nunmehr gegen die schräge Fläche 15b', wird von dieser umgelenkt und stößt dann gegen die steilere, schräge Fläche 16b'. Dadurch wird das Umschaltteil 22 entgegen dem Uhrzeigersinn um den Lagerzapfen 23 verschwenkt und nimmt den Zapfen 11b' des Fortsatzes 14' in Fig. 6 nach links mit, bis die linke, nicht näher bezeichnete Stirnfläche des Fortsatzes 14' an der zugeordneten Gehäuseinnenfläche anliegt. Die S-förmige Druckfeder 9' schnappt hierbei um, und der Augenblick des Umschnappens ist in Fig. 6 dargestellt. Nach dem Abschalten des Elektromagneten nimmt dann die Druckfeder 9' und damit die Verriegelungsvorrichtung die in Fig. 4 wiedergegebene entriegelte Stellung ein.

Auch bei dieser Ausführungsform ist am Fortsatz 14' wieder eine Verlängerung 19' angeformt, an bzw. in der die Kontaktbrücke 20' untergebracht ist. Auch dieser Kontaktbrücke sind wieder Anschlüsse 21 und 21' wie bei der ersten Ausführungsform zugeordnet, so daß die entsprechende Stellung der Verriegelungseinrichtung durch die jeweilige Kontaktstellung der Signalbrücke 20' bezüglich der Kontaktanschlüsse 21 und 21' angezeigt ist.

## Patentansprüche

1. Verriegelungsvorrichtung für Türen von Haushaltsmaschinen, insbesondere von Waschmaschinen, mit einem im Vorrichtungsgehäuse (1) gelagerten, zwischen zwei Endstellungen verschiebbaren Stößel (12,12') sowie einem auf die Stößelstellung einwirkenden Elektromagneten, dadurch gekennzeichnet, daß der Anker (7) des Elektromagneten, der unter der Wirkung einer Druckfeder (9, 9') steht, zum Ver- und Entriegeln der Verriegelungsvorrichtung impulsförmig betätigbar ist und daß der Anker (7) über eine durch einen in Bewegungsrichtung des Ankers verschiebbaren Schieber (8, 8') betätigte Umschalteinrichtung (11a, 11b, 13, 14; 11a', 11b', 13', 14', 22 bis 24) kraftschlüssig mit dem Stößel (12; 12') verbunden ist, wobei die Umschalteinrichtung und mit ihr der Stößel zwei stabile Endstellungen einnimmt.

2. Verriegelungsvorrichtung nach Anspruch 1, dadurch gekennzeichnet, daß die bistabile Umschalteinrichtung einen mit dem Stößel (12) verbundenen Fortsatz (14) aufweist, wobei die Verschieberichtungen des Schiebers (8) und des Fortsatzes (14) senkrecht zueinander verlaufen, daß sowohl der Schieber (8) als auch der Fortsatz (14) jeweils einen Zapfen (11 a bzw. 11b) aufweisen, zwischen denen (11a, 11b) die Druckfeder (9) angeordnet ist, daß der Fortsatz (14) eine zum Schieber (8) hin ausgerichtete Anschlagfläche (15a, 15b, 16a, 16b) in Form eines umgekehrten W's aufweist, und daß der Schieber (8) eine biegsame Fahne (13) aus stauchfestem Werkstoff trägt, die bis in die Nähe der Anschlagfläche (15a, 15b, 16a, 16b) des Fortsatzes (14) reicht.

3. Verriegelungsvorrichtung nach Anspruch 1, dadurch gekennzeichnet, daß die bistabile Umschalteinrichtung einen mit dem Stößel (12') verbundenen Fortsatz (14') aufweist, wobei die Verschieberichtungen des Schiebers (8') und des Fortsatzes (14') senkrecht zueinander verlaufen, daß zwischen dem Fortsatz (14') und dem Schieber (8') ein um einen Drehzapfen (23) des Vorrichtungsgehäuses (1) schwenkbares Umschaltteil (22) angeordnet ist, welches mit einem gabelartigen Einschnitt (24) einen von dem Fortsatz (14') vorstehenden Zapfen (11 b') teilweise umgreift, und welches auf einer Seite eine zum Schieber (8') hin ausgerichtete Anschlagfläche (15a', 15b', 16a', 16b') in Form eines umgekehrten W's und auf der anderen Seite einen zum Schieber (8') hinweisenden Ansatz (22a) aufweist, daß zwischen dem Ansatz (22a) des Umschaltteils (22) und dem Zapfen (11a') des Schiebers (8') die etwa S-förmige Druckfeder (9') angeordnet ist, und daß der Schieber (8') eine Fahne (13') aus stauchfestem Kunststoff trägt, die bis in die Nähe der Anschlagfläche (15a', 15b', 16a', 16b') des Umschaltteils (22) reicht.

4. Verriegelungsvorrichtung nach Anspruch 2, dadurch gekennzeichnet, daß die zum Schieber (8) hin ausgerichtete Anschlagfläche (15a, 15b, 16a, 16b) symmetrisch bezüglich des Zapfens (11 b) am Fortsatz (14) angeordnet ist.

5. Verriegelungsvorrichtung nach Anspruch 3, dadurch gekennzeichnet, daß die zum Schieber (8') hin ausgerichtete Anschlagfläche (15a', 15b', 16a', 16b') symmetrisch bezüglich des Lagerzapfens (23) des Umschaltteils (22) angeordnet ist.

6. Verriegelungsvorrichtung nach Anspruch 1 und einem der Ansprüche 2 oder 3, dadurch gekennzeichnet, daß die Längsachse (17) des Schiebers (8; 8') mit der Längsachse des Ankers (7) zusammenfällt, und daß die obere Stirnfläche des Ankers (7) an der unteren Stirnfläche des Schiebers (8; 8') anliegt.

7. Verriegelungsvorrichtung nach einem der vorhergehenden Ansprüche, dadurch gekennzeichnet, daß der Fortsatz (14; 14') zwei Lagerstäbe (12a, 12b; 12a', 12b') aufweist, die in Ausnehmungen des Gehäuses (1) gelagert sind, und daß der eine Lagerstab (12b; 12b') die Verbindung zwischen dem Fortsatz (14; 14') und _{.}dem Stößel (12; 12') bildet.

8. Verriegelungsvorrichtung nach einem der jvorhergehenden Ansprüche, dadurch gekennzeichnet, daß der Zapfen (11a; 11 a') des Schiebers (8; 8') auf der Verschiebeachse (17) und der Zapfen (11 b; 11b') des Fortsatzes (14; 14') neben der Verschiebeachse (17) liegt, wobei der Abstand des Mittelpunktes des Zapfens (11b; 11b') von der Verschiebeachse (17) kleiner als der Verschiebeweg des Fortsatzes (14; 14') ist.

9. Verriegelungsvorrichtung nach Anspruch 2, dadurch gekennzeichnet, daß die Druckfeder (9) eine Schenkelfeder ist.

10. Verriegelungsvorrichtung nach einem der Ansprüche 2 oder 3, dadurch gekennzeichnet, daß der Schieber (8; 8') und die Fahne (13; 13') einstückig aus Kunststoff hergestellt sind.

11. Verriegelungsvorrichtung nach einem der vorhergehenden Ansprüche, dadurch gekennzeichnet, daß an dem Fortsatz (14; 14') eine Verlängerung (19; 19') angeformt ist, an der eine Kontaktbrücke (20; 20') ausgebildet ist, und daß in dem Vorrichtungsgehäuse (1) der Kontaktbrücke (20; 20') zugeordnete Anschlüsse (21; 21') vorgesehen sind.

## Claims

1. A locking device for the door of a domestic appliance, more especially a washing machine, comprising an actuating member (12, 12') supported in a housing (1) of the device for movement between two end positions, and a solenoid for determining the end position of said actuating member, characterised in that the armature (7) of the solenoid, which is loaded by a compression spring (9, 9'), is arranged for actuation by means of impulses in order to lock and unlock the device, and that a changeover mechanism (11a, 11b, 13, 14; 11a', 11 b', 13', 14',22 to 24), actuatable by means of a plunger (8, 8') displaceable in the direction of movement of the armature is arranged for the transmission of movement between the armature (7) and the actuating member (12,12') in such a manner that both the changeover mechanism and the actuating member have two stable end positions.

2. A locking device according to Claim 1, characterised in that the bistable changeover mechanism comprises a transmission member (14) connected with the actuating member (12), the directions of movement of the transmission member (14) and the plunger (8) being at right angles to one another; that both the plunger (8) and the transmission member (14) comprise respective pins (11a, 11b) between which is arranged the said compression spring (9); that the transmission member (14) comprises an abutment surface (15a, 15b, 16a, 16b) directed towards said plunger (8) and having the shape of an inverted W; and that the plunger (8) carries a flexible prong (13) formed of resilient material, which extends into the region of the abutment surface (15a, 15b, 16a, 16b) of the transmission member (14).

3. A locking device according to Claim 1, characterised in that the bistable changeover mechanism comprises a transmission member (14') connected with the actuating member, the directions of movement of the plunger (8') and the transmission member (14') being at right angles to one another; that a changeover element (22), pivotable about a pivot pin (23) of the housing (1) of the device, is arranged between the transmission member (14') and the plunger (8'), partially engages a pin (11 b') projecting from the transmission member (14') by way of a yoke-shaped recess (24) and comprises on one side an abutment surface (15a', 15b', 16a', 16b') directed towards the plunger (8') and having the shape of an inverted W and on the other side a projection (22a) extending towards the plunger (8'); that the said compression spring (9) is somewhat S-shaped and is arranged between the projection (22a) of the changeover element (22) and the pin (11 a') of the plunger (8'); and that the plunger (8') carries a prong (13') of resilient synthetic plastics material which extends into the region of the abutment surface (15a', 15b', 16a', 16b') of the changeover element.

4. A locking device according to Claim 2, characterised in that the abutment surface (15a, 15b, 16a, 16b) directed towards the plunger (8) is arranged symmetrically with respect to the pin (11 b) on the transmission member (14).

5. A locking device according to Claim 3, characterised in that the abutment surface (15a', 15b', 16a', 16b') directed towards the plunger (8') is arranged symmetrically with respect to the bearing pin (23) of the changeover element (22).

6. A locking device according to Claim 2 or 3 as appended to Claim 1, characterised in that the longitudinal axis (17) of the plunger (8, 8') coincides with the longitudinal axis of the armature (7) and that the upper end face of the armature (7) abuts against the lower end of the plunger (8, 8').

7. A locking device according to any one of the preceding Claims, characterised in that the transmission member (14; 14') comprises two bearing rods (12a, 12b, 12a', 12b') which are supported in recesses in the housing (1) and that one bearing rod (12b; 12b') interconnects the transmission member (14; 14') and the actuating member (12; 12').

8. A locking device according to any one of the preceding Claims, characterised in that the said pin (11 a; 11 a') of the plunger lies on the axis of movement thereof and the pin (11b; 11 b') of the transmission element lies adjacent said axis, and that the distance of the centre of the latter pin (11b; 11b') from the said axis (17) is smaller than the path of movement of the transmission member (14,14').

9. A locking device according to Claim 2, characterised in that the compression spring (9) is a dogleg spring.

10. A locking device according to Claim 2 or 3, characterised in that the plunger (8; 8') and the said prong (13; 13') are formed in one piece from synthetic plastics material.

11. A locking device according to any one of the preceding Claims, characterised in that there is formed on the transmission element (14; 14') an extension (19; 19') on which is provided a bridging contact (20; 20'); and that terminals (21; 21') corresponding to the bridging contact (20; 20') are provided in the housing (1) of the device.

## Revendications

1. Dispositif de verrouillage pour portes d'appareils électroménagers, en particulier de machines à laver, comprenant un poussoir ou pène (12, 12') monté dans la boîte (1) du dispositif et pouvant coulisser entre deux positions de fin de course, de même qu'un électro-aimant agissant sur la position du pène, caractérisé en ce que l'armature (7) de l'électro-aimant, chargée par un ressort de compression (9, 9'), peut être manoeuvrée par des impulsions en vue du verrouillage et du déverrouillage ou libération du dispositif de verrouillage et en ce que l'armature (7) est reliée par action de force au pène (12, 12') par un dispositif de basculement ou d'inversion (11 a, 11b, 13, 14, 11 a', 11b', 13', 14', 22 à 24) commandé par un poussoir (8, 8') coulissant dans le sens de mouvement de l'armature, le dispositif de basculement et avec lui le pène prenant chaque fois l'une de deux positions de fin de course stables.

2. Dispositif de verrouillage selon la revendication 1, caractérisé en ce que le dispositif de basculement bistable possède un prolongement (14) relié au pène (12), les sens de coulissement du poussoir (8) et du prolongement (14) étant perpendiculaires, en ce que le poussoir (8) et le prolongement (14) présentent chacun une cheville (11 a) respectivement (11b), entre lesquelles est disposé le ressort de compression (9), en ce que le prolongement (14) présente une surface de butée (15a, 15b, 16a, 16b) en forme de W inversé, qui est dirigée vers le poussoir (8), et en ce que le poussoir (8) porte une palette flexible (13) en matériau résistant à l'écrasement, qui s'étend jusqu'à proximité de la surface de butée (15a, 15b, 16a, 16b) du prolongement (14).

3. Dispositif de verrouillage selon la revendication 1, caractérisé en ce que le dispositif de basculement bistable possède un prolongement (14') relié au pène (12'), les sens de coulissement du poussoir (8') et du prolongement (14') étant perpendiculaires, en ce qu'une pièce d'inversion (22) est disposée rotative autour d'un axe (23) de la boîte (1) du dispositif entre le prolongement (14') et le poussoir (8'), la pièce d'inversion (22) présentant une fourchette (24) par laquelle elle entoure partiellement une cheville (11b') faisant saillie du prolongement (14') et la pièce d'inversion (22) présentant d'un côté une surface de butée en W inversé (15a', 15b', 16a', 16b') dirigée vers le poussoir (8') et de l'autre côté une protubérance (22a) dirigée vers le poussoir (8'), en ce que le ressort de compression (9') est à peu près en S et est disposé entre la protubérance (22a) de la pièce d'inversion (22) et la cheville (11 a') du poussoir (8') et en ce que le poussoir (8') porte une palette (13') en metière plastique résistante à l'écrasement et s'étendant jusqu'à proximité de la surface de butée (15a', 15b', 16a', 16b') de la pièce (22).

4. Dispositif de verrouillage selon la revendication 2, caractérisé en ce que la surface de butée (15a, 15b, 16a, 16b) dirigée vers le poussoir (8) est disposée symétriquement par rapport à la cheville (11 b) sur le prolongement (14).

5. Dispositif de verrouillage selon la revendication 3, caractérisé en ce que la surface de butée (15a', 15b', 16a', 16b') dirigée vers le poussoir (8') est disposée symétriquement par rapport à l'axe (23) de la pièce d'inversion (22).

6. Dispositif de verrouillage selon la revendication 1 et la revendication 2 ou 3, caractérisé en ce que l'axe longitudinal (17) du poussoir (8; 8') coincide avec l'axe longitudinal de l'armature (7) et en ce que la face d'extrémité supérieure de l'armature (7) s'applique contre la face d'extrémité inférieure du poussoir (8; 8').

7. Dispositif de verrouillage selon l'une des revendications précédentes, caractérisé en ce que le prolongement (14; 14') présente deux barrettes de guidage (12a, 12b; 12a', 12b') qui sont disposées mobiles dans des ouvertures de la boîte (1) et en ce que l'une des barrettes (12b; 12b') forme la liaison entre le prolongement (14; 14') et le pène (12; 12').

8. Dispositif de verrouillage selon l'une des revendications précédentes, caractérisé en ce que la cheville (11 a; 11 a') du poussoir (8; 8') est située sur l'axe de coulissement (17) et la cheville (11 b; 11 b') du prolongement (14; 14') est située à côté de cet axe, la distance entre le centre de la cheville (11b; 11b') et l'axe de coulissement (17) étant plus petite que la course du prolongement (14; 14').

9. Dispositif de verrouillage selon la revendication 2, caractérisé en ce que le ressort de compression (9) est un ressort à branches.

10. Dispositif de verrouillage selon la revendication 2 ou 3, caractérisé en ce que le poussoir (8; 8') et la palette (13; 13') sont en une seule pièce en matière plastique.

11. Dispositif de verrouillage selon l'une des revendications précédentes, caractérisé en ce que le prolongement (14; 14') présente un appendice (19; 19') formé sur ce prolongement et présentant un pont de contact (20; 20') et en ce que des éléments de raccordement (21; 21') conjugués au pont de contact (20; 20') sont prévur dans la boîte (1) du dispositif.
